# EUROPÄISCHE PATENTSCHRIFT

(11) **EP 4 433 670 B1**
(45) Veröffentlichungstag und Bekanntmachung des Hinweises auf die Patenterteilung: **14.01.2026**
(21) Anmeldenummer: 22817667.3
(22) Anmeldetag: 14.11.2022
(51) Int. Cl.: E04C 2/12, E04B 1/10, E04B 1/348, E04C 2/52

(54) **WANDTAFEL MIT INSTALLATIONS-PAKET, SOWIE HERSTELLVERFAHREN HIERFÜR**
WALL PANEL INCLUDING A MOUNTING KIT, AND CORRESPONDING METHOD OF MANUFACTURE
PANNEAU MURAL COMPRENANT UN KIT DE MONTAGE, ET PROCÉDÉ DE FABRICATION CORRESPONDANT

(30) Priorität: 15.11.2021 DE 102021129733
(43) Veröffentlichungstag der Anmeldung: 25.09.2024
(73) Patentinhaber: B & O Bau GmbH, 83043 Bad Aibling (DE)
(72) Erfinder: SCHÄPERS, Michael, 83043 Bad Aibling (DE)
(74) Vertreter: Weickmann & Weickmann PartmbB
(86) Internationale Anmeldenummer: PCT/EP2022/081757
(87) Internationale Veröffentlichungsnummer: WO 2023/084072

(56) Entgegenhaltungen:
- DE-A1- 102011 110 918
- DE-A1- 102014 009 528
- DE-U1- 29 918 445
- US-A1- 2018 038 103
- US-B1- 9 725 902

## Beschreibung

### I. Anwendungsgebiet

Die Erfindung betrifft einen Wandaufbau für Gebäude, deren primärer Baustoff Holz ist, der gewählt wird wegen seines geringen Gewichts, guter thermischer Dämmeigenschaften und der Nachhaltigkeit seiner Erzeugung.

### II. Technischer Hintergrund

Für Gebäude, die primär aus Holz bestehen, sind unterschiedliche Bauformen bekannt:
Um den Bedarf an Holz - z.B. gegenüber Blockhäusern aus Holz - zu senken und die thermischen Dämmeigenschaften zu verbessern, sind Häuser in Leichtbau-Holzständer-Bauweise bekannt, bei denen eine Wandtafel eine rahmenartige Tragkonstruktion aus Holz aufweist, deren Hohlräume in den Rahmen mit Dämmmaterial gefüllt werden und anschließend auf dem Rahmen eine innere und äußere geschlossene Beplankung, häufig ebenfalls aus Holzwerkstoffen, aufgebracht wird.

Darüber hinaus sind, etwa aus der DE 102011110918 B4, auch Wandtafeln bekannt, bei denen eine durchgehende, statisch tragende Holzschicht aus z. B. quasi-lückenlos aneinander gereihten, vertikalen, gewachsenen Holzbalken, den sogenannten Holzständern, vorhanden ist, die auf der Ober- und Unterseite einen horizontal über alle Holzständer hinweg verlaufenden balkenförmigen Rähm bzw. Schwelle als oberen und unteren Abschluss aufweisen können und die zusätzlich auf der Außenseite mit einer Dämmschicht versehen sein kann, mit ggf. zusätzlichen Bekleidungen als Wetterschutz, Brandschutz und Ähnlichem.

Solche Wandtafeln werden auch werksseitig vorgefertigt, um beim Zusammensetzen auf der Baustelle einen schnellen Baufortschritt zu ermöglichen.

Will man mit einem solchen Wandaufbau jedoch mehrgeschossige Gebäude von vier bis acht Stockwerken realisieren, sind zusätzlich eine Reihe von Problemen hinsichtlich
- nicht nur vertikaler Lastabtragung, sondern auch Steifigkeit der Tafeln in ihrer Hauptebene,
- ausreichendem Brandschutz,
- Berücksichtigung von Setzungs- und Quellungsverhalten des Baustoffes Holz,
- wirtschaftliche und schnelle Produktion auch größerer Mengen
zu lösen.

Insbesondere der Brandschutz für in solchen Wandtafeln vorzusehenden Installations-Kanälen, etwa für Elektroleitungen, und dessen Integration in ein Produktionsverfahren für die Wandtafeln sind bisher nicht zufriedenstellend gelöst.

Aus dem Dokument DE 10 2011 110918 A1, welches als nächstliegender Stand der Technik erachtet wird, ist eine Wandtafel mit einer Ständer-Schicht bekannt, welche Holzbalken-Ständer, daran angeordnete Gurte und eine Beplankung umfasst. Ferner sei auf die Dokumente DE 299 18 445 U1, US 2018/038103 A1, US 9 725 902 B1 und DE 102014 009528 A1 hingewiesen.

### III. Darstellung der Erfindung

### a) Technische Aufgabe

Es ist daher die Aufgabe gemäß der Erfindung, einen Installations-Kanal sowie eine gattungsgemäße Wandtafel mit einem solchen Installations-Kanal und ein Verfahren zur Herstellung zu bieten, die die vorgenannten Probleme lösen.

### b) Lösung der Aufgabe

Diese Aufgabe wird durch die Merkmale der Ansprüche 1 und 11 gelöst. Vorteilhafte Ausführungsformen ergeben sich aus den Unteransprüchen.

Hinsichtlich eines Installation-Kanals, welcher losgelöst von der Erfindung beschrieben wird, wird vorgeschlagen, dass ein Installations-Paket im Querschnitt zu seiner Längsrichtung, die insbesondere die größte Erstreckungsrichtung des Installations-Paketes ist, eine Installations-Basis aufweist sowie eine darauf befestigte Einhausung mit dem, insbesondere in Längsrichtung, verlaufenden Installations-Kanal darin, der mindestens auf allen Seiten bis auf die mit der Außenseite des Installations-Paketes fluchtende Außenseite des Installations-Kanals von brandschutztechnisch wirksamem, insbesondere nicht brennbarem, Material der Einhausung eingehaust ist.

Die Installations-Basis besteht vorzugsweise aus einem Holzwerkstoff, jedoch meist nicht aus gewachsenem Holz, sondern insbesondere aus schichtverleimtem Holz, insbesondere Sperrholz, etwa Furnier-Sperrholz, mit insbesondere mindestens zwei Schichten, wobei sich die Faserrichtungen der einzelnen Schichten kreuzen.

In der Regel wird sich die Installations-Basis einerseits und die Einhausung aus nicht brennbarem Material andererseits sich über die gesamte Breite des Installations-Paketes erstrecken. Alternativ kann sich die Einhausung aus nicht brennbarem Material wenigstens teilweise in einer in Verlaufsrichtung des Installation-Kanals verlaufenden Installations-Ausnehmung, die in der Installations-Basis ausgebildet ist, angeordnet sein.

Die Einhausung selbst kann auf unterschiedliche Art und Weise erstellt werden. In einer ersten Variante besteht sie aus wenigstens einem formhaltigen Teil:
So kann die Einhausung aus einem Block oder einem Schichtaufbau aus einer oder mehreren Schichten von Gipskarton-Platten - also gepresstem oder durch die Kleber gebundenen Pulver-förmigen Gips zwischen zwei Papier- oder Karton-Schichten - und/oder Gipsfaserplatten bestehen, wobei bei mehreren Schichten diese insbesondere parallel zur Hauptebene (4") der Ständer-Schicht (4) oder der Installation-Basis (7) liegen. Der Installations-Kanal ist dann meist nachträglich in den Schichtaufbau oder den Block eingearbeitet ist, etwa eingefräst.

Die Einhausung kann aber auch aus einem, im Querschnitt insbesondere U-förmigen oder Kastenförmigen, vorgefertigten, zum Beispiel extrudiertem, Bauteil, insbesondere Profil, bestehen, in dem der Installations-Kanal von Anfang an enthalten ist.

Eine gattungsgemäße Wandtafel umfasst zum einen eine Ständer-Schicht aus eng nebeneinander angeordneten Holzbalken-Ständern, die insbesondere bei einem Gebäude montierter Wandtafel vertikal stehen, und endseitig der Ständer einem jeweils quer zur Verlaufsrichtung, der größten Erstreckungs-Richtung der Ständer, verlaufenden Gurt sowie mindestens eine auf mindestens einer Seite der Ständer-Schicht angeordnete Beplankung, die vorzugsweise über die gesamte Fläche der Ständer-Schicht durchgeht.

Je nach Bauweise der Wandtafel besteht die Ständer-Schicht
- bei einer Massiv-Ständerwand aus eng nebeneinander, insbesondere quasi-lückenlos, angeordneten Holzbalken-Ständern
- oder bei einer Leichtbau-Ständerwand aus weit beabstandeten Holzbalken-Ständern mit Dämmmaterial dazwischen.

Unter einer Beplankung, insbesondere mittels einer oder mehreren Beplankungs-Platten, wird eine die Wandtafel zusätzlich stabilisierende und/oder versteifende Beplankung verstanden.

Daneben können Bekleidungen, insbesondere mittels wenigstens einer Bekleidungs-Platte, vorgenommen werden, bei denen es im Rahmen der vorliegenden Anmeldung um die Materialeigenschaften der Bekleidung geht, insbesondere deren beispielsweise brandhemmende Materialeigenschaft.

Beplankung und Bekleidung können jedoch auch funktionsvereinigt gelöst sein, indem die Beplankung bzw. Bekleidung kann neben der stabilisierenden Funktion weitere Funktionen wie Brandschutz, Schallschutz etc. aufweisen. Dies ist beispielsweise bei Gips-Faserplatten mit mineralischen Fasern der Fall.

Erfindungsgemäß ist für den Fall, dass die entsprechende Wand einen, vorzugsweise vertikal verlaufenden, Installations-Kanal für etwa eine Elektroleitung aufweisen soll, bei der Massiv-Ständerschicht anstelle eines oder einer bestimmten Anzahl aufeinanderfolgender Ständer, eines sogenannten Ständer-Paketes, ein Sonder-Paket, erfindungsgemäß ein Installations-Paket, vorhanden anstelle dieser - meist gleich breiten - Anzahl von Ständern, dem sogenannten, virtuellen oder realen, Ständer-Paket.

Bei einer Leichtbau-Ständerschicht ist das Installations-Paket meist zusätzlich zu den Holzbalken-Ständern und parallel zu diesen verlaufend an der gewünschten Position vorhanden, und wie die Holzbalken-Ständer stumpf zwischen die beiden dazu quer verlaufenden Gurte gesetzt und mit diesen verschraubt, vernagelt oder verklammert.

Unter einem Brandschutztechnisch-wirksamem Material wird für die Zwecke der vorliegenden Anmeldung insbesondere ein brandhemmendes oder nicht brennbares Material verstanden.

Bei einer Massiv-Ständer-Schicht der Wandtafel sind die Holzbalken-Ständer so eng zueinander - oder gar einander berührend - angeordnet, dass die Summe der Abstände zwischen den Holzbalken-Ständern über die gesamte Wandtafel betrachtet, weniger als 5%, besser weniger als 3%, besser weniger als 2%, besser weniger als 1% der Länge der Wandtafel in dieser Richtung beträgt.

Vorzugsweise sind alle Holzbalken-Ständer gleich dick und/oder gleich breit.

Es können auch maßlich variierende, insbesondere unterschiedlich breite, Holzbalken-Ständer eingesetzt werden., Insbesondere im Rahmen der später beschriebenen Ständer-Pakete.

Dabei sind die Gurte nicht so dick sind wie die Holzbalken-Ständer, sondern in Dicken-Richtung der Ständer-Schicht wesentlich dünner.

Zu diesem Zweck besitzen die Holzbalken-Ständer - insbesondere auch die von Sonder-Paketen wie einem Installations-Paket - an ihren Enden Quergurt-Ausnehmungen, deren Form und Dimension dem Querschnitt des jeweiligen Gurtes - wobei die beiden Gurte vorzugsweise identische Querschnitte besitzen - angepasst ist. Vorzugsweise sind die Gurt-Ausnehmungen sowohl zur Stirnseite des Holzbalken-Ständers und/oder zu drei aneinander angrenzenden Längsseiten hin offen, wodurch an jedem Ende jedes Ständers eine schmalere Endzunge gebildet wird.

**In** Verlaufsrichtung der Gurte, der Querrichtung der Holzbalken-Ständer und auch der Ständer-Schicht - liegen die Gurte in Dickenrichtung der Ständer-Schicht beide auf der gleichen Seite in Dickenrichtung der Ständer-Schicht und vorzugsweise mit ihrer Außenseite fluchtend zur Außenseite der Ständer-Schicht, wobei unter fluchtend auch Abweichungen bis zu 3 mm, besser maximal 2 mm, besser bis maximal 1 mm zu verstehen sind.

Vorzugsweise beträgt die Dicke der Quergurte in Dickenrichtung der Ständer-Schicht maximal 40%, besser maximal 30%, vorzugsweise maximal 20% der Dicke der Ständer-Schicht.

Der Querschnitt des Gurtes ist damit in Längsrichtung der Holzbalken-Ständer, die gleichzeitig auch die Längsrichtung der Ständer-Schicht ist, größer als in Dickenrichtung der Holzbalken-Ständer, vorzugsweise mindestens um den Faktor 6, besser mindestens um Faktor 8, besser mindestens um den Faktor 9, größer.

Diese Bauform weist eine Reihe von Vorteilen auf:
Zum einen produktionstechnisch - wie später näher erläutert - da so für die Herstellung einer Ständer-Schicht somit zwei Gurte parallel und im Abstand zueinander so angeordnet werden können, dass die Holzbalken-Ständer einer nach dem anderen zwischen die Gurte gelegt und zueinander auf geringen Abstand oder einander kontaktierend gebracht werden können, ohne dass die Holzbalken-Ständer zwischen den Gurten durchfallen können, was auch die automatisierte Zuführung, Einlegung und Verbindung sowie den Weitertransport mit den Gurten wesentlich erleichtert.

Der Hauptvorteil besteht jedoch darin, dass die hohe Belastbarkeit der Holzständer in deren Längsrichtung - die Holzbalken-Ständer sind so geschnitten, dass der primäre Faserverlauf mit ihrer Längsrichtung übereinstimmt -über den Großteil der Dicke der Ständer-Schicht erhalten bleibt, unabhängig davon, ob und welche Druckfestigkeit in dieser Richtung der Gurt besitzt.

Bei Fichtenholz z.B. beträgt das E-modul für Biegung 11.000 N/mm² in Faserrichtung und 370 N/mm² quer zur Faserrichtung und die Druckfestigkeit 21 N/mm² in Faserrichtung und 2,5 N/mm² quer zur Faserrichtung.

Bei der Bauweise mit Gurten, die dieselbe Dicke wie die Holzbalken-Ständer aufweisen - der sogenannten Schwelle und dem Rähm - wird die Druckfestigkeit dagegen begrenzt auf die kleinere der beiden Druckfestigkeiten aus Druckfestigkeit in Längsrichtung der Holzbalken-Ständer und der Druckfestigkeit des Gurtes in dessen Querrichtung.

Dennoch werden die Gurte vorzugsweise aus Holzwerkstoffen, vorzugsweise schichtverleimtem Holz, insbesondere Sperrholz, vorzugsweise Furnier-Sperrholz, bestehen.

Damit besitzen sie eine hohe Formbeständigkeit, wenn auch meist nicht in Längsrichtung der Holzständer-Schicht die gleiche Druckfestigkeit wie die einzelnen Holzbalken-Ständer, da Holzwerkstoffe bzw. schichtverleimtes Holz in aller Regel zur Erhöhung der Formstabilität und Maßhaltigkeit aus hinsichtlich des Faserverlaufs kreuzweise verleimten Schichten bestehen und somit selbst bei einer Faserverlaufsrichtung einer Schicht in Längsrichtung der Holzständer-Schicht dieser Faserverlauf und - bei gleicher Holzart - die gleiche Druckfestigkeit nur bei jeder zweiten Schicht dieses schichtverleimten Gurtes vorliegt.

Damit die Druckbelastung primär auf die Holzbalken-Ständer wirkt, stehen die Gurte in Längsrichtung nicht über die Enden der Holzbalken-Ständer vor, sondern schließen bündig mit diesen ab oder stehen gegenüber deren Enden ggfs. geringfügig, also um ein bis einige Millimeter, zurück.

Vorzugsweise ist jeder der Holzbalken-Ständer mit jedem der Gurte kraftschlüssig oder formschlüssig verbunden, beispielsweise verklammert, vernagelt oder verschraubt. Aus fertigungstechnischen Gründen sind solche Verbindungselemente wie Nägel oder Schrauben - die aus Metall oder auch aus einem Holzwerkstoff bestehen können - auch von der gurt-abgewandten Seite der Holzbalken-Ständer in deren Endzungen eingebracht und erstrecken sich bis in den Gurt hinein, vorzugsweise aber auch von der Gurt-Seite her.

Zumindest der erste und letzte Holzbalken-Ständer ist gegenüber den Gurten fixiert, und wenn nicht alle Holzbalken-Ständer gegenüber den Gurten fixiert sind, dann vorzugweise zumindest 20 %, besser mindestens 30 %, besser mindestens 50 % aller Holzbalken-Ständer einer Wandtafel, vorzugsweise dann mit den Fixierungen gleichmäßig verteilt zwischen den nicht befestigten Holzbalken-Ständern.

Vorzugsweise erfolgt eine erste Fixierung bereits beim Zusammenbringen von Gurten und Ständern, sodass sich diese Verbindungselemente nicht durch die später aufgebrachte Beplankungs-Platte hindurch erstrecken, jedoch können von der Außenseite der Beplankungs-Platte her zusätzliche Befestigungselemente in die Ständer und/oder in die Quergurte und ggfs. auch durch diese hindurch bis in die Endzungen der Ständer eingebracht werden.

Die Beplankungs- und/oder Bekleidungs-Lagen bestehen vorzugsweise aus einem brandhemmenden und/oder schallhemmenden Material, insbesondere primär aus Gips oder einem anderen nicht brennbaren Mineralstoff, beispielsweise aus Gips-Kartonplatten oder Gips-Faserplatten, die mit nicht brennbaren Fasern verstärkt sind.

Insbesondere für die äußere thermische Dämmung können auch Spanplatten und oriented strand boards (OSB) oder sonstige Holzwerkstoffe können eingesetzt werden.

Vorzugsweise weist das Material der Beplankungs-Platten ein spezifisches Gewicht auf, welches um mindestens 50%, besser mindestens 100% höher liegt als das spezifische Gewicht der Ständer-Schicht, um eine gute Schalldämmung zu bewirken.

Vorzugsweise besitzen die Gurte entlang ihrer Verlaufsrichtung, der Querrichtung der Holzständer-Schicht, Positionier-Ausnehmungen, die zur Längsrichtung der Holzständer-Schicht sowie den beiden angrenzenden Haupt-Seitenflächen des Gurtes hin offen sind und in Erstreckungsrichtung des Gurtes eine solche Länge aufweisen, dass ein Ständer darin genau eingelegt werden kann und dadurch in Querrichtung ortsbestimmt positioniert wird, wodurch die Gurte für die Holzständer-Schicht insgesamt eine Positionierung in Querrichtung vorgeben.

Für den Fall, dass die entsprechende Wand eine Türen oder ein Fenster aufweisen soll, wird bei der Herstellung der Ständerschicht anstelle einer bestimmten Anzahl aufeinanderfolgender Ständer, eines sogenannten Ständer-Paketes, ein gleich breites anderes Sonder-Paket, nämlich ein spezielles Tür-Paket oder Fenster-Paket eingelegt, welches ebenfalls abseits der Herstellung der Ständer-Schicht vorgefertigt wird und außer der Tür- oder Fensteröffnung und gegebenenfalls diese umgebende Laibungshölzer, die darunter und/oder darüber notwendigen restlichen Elemente, insbesondere Teil-Ständer, die kürzer sind als ein normaler Ständer, enthält, um auf die Längen-Gestaltung des dadurch ersetzten Ständer-Paketes zu kommen.

Dabei können die beidseitigen Enden solcher Sonder-Pakete so ausgebildet sein, dass sie in die Positionier-Ausnehmungen der Gurte passen, sodass die Gurte hierfür nicht individuell ausgestaltet sein müssen, sondern lediglich das Tür-Paket oder Fenster-Paket.

Oder in den Gurten entsprechende Paket-Ausnehmungen vorgesehen, um das Sonder-Paket in Querrichtung der Ständerschicht exakt zu positionieren.

Hinsichtlich des Verfahrens zum Herstellen eines Installations-Paketes, welches losgelöst von der Erfindung beschrieben wird, wird vorgeschlagen, dass
- auf einer, insbesondere Brett-förmigen, Installations-Basis mit einer Breite entsprechend der Breite des Installations-Paketes nicht brennbares Material, aufgebracht und flächig fixiert, insbesondere verklebt, wird,
- insbesondere in Form von einer oder mehreren Schichten,
- insbesondere in Form von Gips-Kartonplatten oder Gips-Faserplatten,
- in das nicht brennbare Material ein Installations-Kanal so eingebracht, insbesondere eingefräst, wird, dass der Installations-Kanal auf allen Seiten bis auf der der Installations-Basis gegenüberliegenden Außenseite lückenlos von nicht brennbarem Material umgeben ist.

Alternativ kann das brandschutztechnisch wirksame, insbesondere nicht brennbare, Material als pastöse, aushärtbare Masse auf der Installations-Basis, insbesondere in mehreren Schichten, aufgebracht oder in die Installations-Ausnehmung eingebracht werden.

Vor allem im letztgenannten Fall kann ein Formkörper mit den Abmessungen des Installation-Kanals in die noch pastöse, aushärtbare Masse an der Position des späteren Installation-Kanals eingebracht werden, wodurch ein späteres Herausfräsen aus dem ausgehärteten Material vermieden wird.

Sofern der Form Körper in Verlaufsrichtung des Installationskanals wohl und durchgängig ist und aus einem brandschutztechnisch wirksamen Material besteht, kann er als Wandung des Installations-Kanals in der ausgehärteten Masse verbleiben, andernfalls wird er nach dem teilweisen oder vollständigen Aushärten der Masse daraus entnommen.

Alternativ kann auch ein U-Profil aus brandschutztechnisch wirksamem, insbesondere brandhemmenden oder nicht brennbarem, Material hergestellt werden und entweder alleine oder nach fixieren mit dem verbindenden Schenkel des Querschnittes des U-Profiles mit einer Installation-Basis als Installation-Paket verwendet werden.

Hierfür wird dieses U-Profil hergestellt
- mit einer definierten äußeren Breite, insbesondere entsprechend des einfachen oder eines ganzzahligen Mehrfachen der Soll-Breite eines Holzbalken-Ständers
   und/oder
- mit einer definierten Länge, insbesondere der Länge eines Ständers oder der Länge des herzustellenden Installations-Kanals
   und/oder
- mit einer definierten äußeren Höhe, insbesondere entsprechend der Dicke eines Ständers oder einer um die Dicke einer Installations-Basis verringerten Dicke gegenüber der Dicke eines Ständers.

Ein solches U-Profil kann quasi-endlos, beispielsweise in einem Extrudier-Verfahren, hergestellt werden und die benötigten Längen ohne Abfall abgelängt werden.

Zwar kann auch bei einem Installations-Kanal, der sich nur über einen Teil der Raumhöhe erstrecken soll, etwa vom Boden bis zur üblichen Höhe eines Lichtschalters, sich der Installations-Kanal in der Ständerschicht über die gesamte Raumhöhe erstrecken, jedoch stellt dann der nicht genutzte obere Teil des den Installations-Kanal bildenden U-Profiles eine unnötige Schwachstelle hinsichtlich Schallschutz und thermischer Dämmung dar, weshalb sich das U-Profil nur über die tatsächlich benötigte Länge des Installations-Kanals erstrecken sollte.

Deshalb ist die Verwendung einer über die gesamte Höhe der Wandtafel durchgehenden Installations-Basis, insbesondere aus einem Holzwerkstoff, sinnvoll, auf der dann in Bereichen abseits des U-Profiles ein Holzwerkstoff zum Auffüllen bis auf den vollständigen Querschnitt eines Ständers auf der Installations-Basis aufgebracht werden kann.

Hinsichtlich des Verfahrens zumHerstellen von massiven Wandtafeln, wie sie zuvor beschrieben wurden und die ein Installations-Paket enthalten, werden zumindest deren Massiv-Ständerschichten erfindungsgemäß in einem Durchlaufverfahren hochautomatisiert und sehr effizient hergestellt durch
a) Anordnen zweier Gurte im richtigen Ständer-Längsabstand und mit Freiraum dazwischen nach unten wobei die Gurte vorzugsweise mit ihren Stirnflächen an einem Stirn-Anschlag anliegen,
b) Dazwischensetzen eines ersten Ständers durch Auflegen der Endzungen des Ständers auf den beiden Gurten, sodass dann das Ende der Gurt-Ausnehmung möglichst an der schmalen Längsseite des Gurtes nahezu oder unmittelbar anliegt,
c) Fixieren dieses Ständers, insbesondere Verschrauben durch seine Endzungen hindurch, gegenüber den beiden Gurten in allen drei Raumrichtungen,
d) Einsetzen des nächsten Ständers oder - wie später beschrieben - Ständer-Paketes zwischen die Gurten hinter dem letzten, insbesondere bereits an den Gurten fixierten, Ständer,
e) Fixieren, insbesondere Verschrauben oder Vernageln, dieses weiteren Ständers durch seine Endzungen hindurch gegenüber den beiden Gurten,
f) Wiederholen der Schritte d) und e), bis über die gesamte Länge der Quergurte deren Ständer-Längsabstand mit Holzbalken-Ständern angefüllt ist.

Dadurch können nicht nur Ständer-Schichten bis zu quasi endloser Breite - begrenzt höchstens durch die Länge der Gurte - hergestellt werden. Die einzelnen Ständer können auch automatisch von oben zugeführt und an den Gurten fixiert werden.

Für Wandtafeln, die eine Tür, ein Fenster und/oder Elektro- oder Sanitär-Installations-Kanäle enthalten sollen, kann anstelle einer bestimmten Anzahl von Ständern - im Rahmen der Anmeldung Ständer-Paket genannt - beim Erstellen der Ständer-Schicht ein Sonder-Paket, insbesondere in den Schritten d) und e), zwischen die Gurte eingelegt werden, wobei dieses vorzugsweise eine Breite des Einfachen oder eines ganzzahligen Mehrfachen der Soll-Breite von Ständern, insbesondere der Breite des ersetzten Ständer-Paketes, aufweist.

Ein solches Sonder-Paket ist ein Installations-Paket, welches einen Installationskanal enthält.

Ein solches Sonder-Paket kann auch sein
- ein Tür-Paket mit einer Tür-Öffnung darin, welches um die Tür-Öffnung herum insbesondere Laibungshölzer als Teil des Tür-Paketes aufweisen kann
- und/oder ein Fenster-Paket mit einer Fenster-Öffnung darin, welches um die Türöffnung herum insbesondere Laibungshölzer als Teil des Fenster-Paketes aufweisen kann,

Vorzugsweise wird dabei zwischen den Schritten b) und c) der nächste Ständer an den vorhergehenden Ständer herangeschoben um die Hohlräume in der Ständer-Schicht gering zu halten.

Vorzugsweise wird im Schritt c) das Fixieren durch Einbringen sogenannter Schraub-Nägel durchgeführt, die aufgrund ihres Außengewindes auch wieder herausgeschraubt werden können. Alle anderen Fixierungen der Ständer gegenüber den Quergurten und/oder der Beplankung gegenüber den Ständern oder Quergurten erfolgt vorzugsweise mittels Klammern, also Einbringen von U-förmigen Klammern.

Damit die Zufuhrvorrichtung für die Ständer und/oder die Fixiervorrichtung zum Fixieren der Ständer an den Gurten etwa, insbesondere exakt, an der gleichen Position verbleiben können, werden vorzugsweise nach dem Fixieren jedes oder einer definierten Anzahl von Ständern zwischen den Gurten die entstehende Ständer-Schicht um die entsprechende Strecke, nämlich eine Förder-Distanz in Form des einfachen oder mehrfachen Ganzzahligen der Soll-Breite eines Quergurtes, gegebenenfalls zuzüglich eines Breiten-Zuschlages zum Abfangen von Material- oder Fertigungsunterschieden in der Breite der Ständer, vorwärtsbewegt.

Die einzelnen Ständer besitzen herstellungsbedingt trotz eines definierten sehr geringen Feuchtigkeitsgehaltes nicht alle exakt die gleiche Breite und sind auch nicht optimal gerade, da sie aus gewachsenem Holz bestehen.

Um dennoch die Ständer gleichmäßig über die Breite der Wandtafel zu verteilen und deren Unter-Maße gegenüber der Förder-Distanz sich nicht Aufsummieren zu lassen, können in den beiden Gurten in den einander zugewandten schmalen Längsseiten aneinander entsprechenden Längs-Positionen Positionier-Ausnehmungen mit einer Länge entsprechend der Förder-Distanz oder der Soll-Breite eines Ständers vorgesehen werden.

Dies erfordert natürlich zwei verschiedene Sorten A und B von Ständern, die zwar gleich lang sind, deren Gurt-Ausnehmungen und damit auch deren Endzungen jedoch eine unterschiedliche Länge in Längsrichtung der Ständer besitzen.

Dann werden
- zwischen zwei einander gegenüberliegenden Positionier-Ausnehmungen Ständer einer Sorte A mit den kürzeren Gurt-Ausnehmungen und Endzungen eingelegt,
- abseits der Positionier-Ausnehmungen Ständer einer Sorte B mit den längeren Gurt-Ausnehmungen und Endzungen eingelegt.

Nach Herstellen der Ständer-Schicht erfolgt das beidseitige Beplanken durch
g) Auflegen mindestens einer Schicht von Beplankungs-Platten auf die Oberseite der fertig gestellten Ständer-Schicht,
h) Fixieren, insbesondere Verklammern, Verschrauben oder Vernageln, dieser Beplankungs-Platten gegenüber der Ständer-Schicht,
was ebenfalls noch im Durchlaufverfahren erfolgen kann.

Das Beplanken der zweiten Seite der Ständer-Schicht erfolgt dann durch
i) Wenden der auf der Oberseite bereits beplankten Ständer-Schicht um 180° um die Förderrichtung, sodass die daran befestigten Beplankungs-Platten unten und die Gurte oben liegen,
ii) ggfs. Zusätzliches Fixieren, insbesondere Klammern oder Nageln oder Schrauben, der Gurte gegenüber den Endzungen,
k) Wiederholen der Schritte g) und h) auf der nun oben liegenden Seite der Ständer-Schicht.

### c) Ausführungsbeispiele

Ausführungsformen gemäß der Erfindung sind im Folgenden beispielhaft näher beschrieben. Es zeigen:
- **Figur 1a:**: eine Ständerschicht einer massiven Wandtafel im teilweise fertigen Zustand in der Aufsicht auf eine ihrer Hauptflächen,
- **Figur 1b:**: einen ersten Schnitt durch die Ständerschicht an der Stelle B - B in **Figur 1a****,**
- **Figur 1c:**: einen zweiten Schnitt durch die Ständerschicht an der Stelle C - C in **Figur 1a****,**
- **Figur 1d:**: einen Querschnitt durch die bereits vernagelte Ständerschicht,
- **Figur 1e:**: einen Querschnitt durch eine bereits einseitig beplankte Ständerschicht,
- **Figur 1f:**: einen Querschnitt durch eine bereits beidseits beplankte Ständerschicht,
- **Figur 2a:**: eine Ständerschicht einer massiven Wandtafel mit darin enthaltenem Fenster im teilweise fertigen Zustand in der Aufsicht auf eine ihrer Hauptflächen,
- **Figur 2b:**: eine Ständerschicht einer Wandtafel mit darin enthaltener Tür und Fenstern sowie einem Installationskanal, im fertigen Zustand in der Ansicht gemäß **Figur 2a** und **Figur 1a** von der Rauminnenseite her,
- **Figur 2c:**: die Ständerschicht der **Figur 2b****,** jedoch ohne das kleinere Fenster, in perspektivischer Ansicht,
- **Figur 3:**: die Ständerschicht der **Figur 2c** in perspektivischer Ansicht, bereits beidseitig beplankt,
- **Figur 4a - d:**: den Herstellungs-Vorgang eines Installations-Ständers betrachtet in Verlaufsrichtung des Installations-Kanals,
- **Figur 5a, b:**: den Beginn des Produktionsprozesses der Ständerschicht in unterschiedlichen Herstellungsstadien in der Aufsicht von oben,
- **Figur 6a, b:**: den Beginn des Produktionsprozesses in den Herstellungsstadien gemäß **Figur 5a****, b** in der Seitenansicht,
- **Figur 7a - c:**: den Ablage- und Montageprozess eines Ständers im Detail,
- **Figur 8a, b:**: eine Leichtbau-Ständerschicht mit einem Installations-Paket in der Aufsicht auf deren Hauptebene sowie in Schnittdarstellung.

Die **Figuren 1a** **- f** zeigen den Grundaufbau der massiven Ständerschicht 4 einer erfindungsgemäßen massiven Wandtafel 1:
Diese besteht aus in Breiten-Richtung 11 der Wandtafel 1 aneinandergereihten Holzbalken-Ständern 4.1, 4.2 usw., die vorzugsweise alle einen identischen Querschnitt, insbesondere identische Breite, und eine identische Länge in ihrer Verlaufsrichtung 4', der Ständer-Richtung 4', die somit gleichzeitig die Höhen-Richtung 10 der Wandtafel 1 ist.

Die Breiten-Richtung 11 sowie die Höhen-Richtung 10 der Wandtafel 1 spannen deren Hauptebene auf.

Die Holzbalken-Ständer 4.1, 4.2 usw. weisen in den Endbereichen ihrer Ständer-Richtung 4' auf der gleichen Seite 4a ihres Umfanges jeweils eine Ausnehmung in Form einer Schulter, die Gurt-Ausnehmung 24a, b auf, sodass in diese bei nebeneinander gelegten Ständern 4 fluchtende Gurt-Ausnehmungen 24a, b ein über die gesamte Breite der Wandtafel 1 in Breiten-Richtung 11 durchgehender, mit seinem Querschnitt hineinpassender, brettförmiger Gurt 6a, 6b eingelegt werden kann und mit jedem einzelnen Ständer 4.1, 4.2 verbunden werden kann.

Bei den - bei vertikal montierter Wandtafel 1 - vertikal stehenden Ständern 4.1, 4.2 usw. aus Massivholz erfolgt deren Zuschnitt so, dass der Faserverlauf 9 im Wesentlichen in Ständer-Richtung 4' der Holzbalken-Ständer 4.1, 4.2 usw. liegt, denn in Richtung des Faserverlaufes 9 weist Massivholz die geringsten maßlichen Veränderungen in der Zukunft auf und die höchste statische Belastbarkeit.

Die Gurte 6a, 6b können ebenfalls aus Schnittholz bestehen, sind jedoch in der Regel aus parallel zur Hauptebene der Ständer-Schicht liegenden Schichten 8 - wie am besten in der Vergrößerung der **Figur 1c** zu erkennen - verleimt, wobei der Faserverlauf in den einzelnen Schichten 8 jeweils kreuzweise zur benachbarten Schicht 8 verläuft, also in jeder zweiten Schicht 8 der Faserverlauf ebenfalls in Ständer-Richtung 4' liegen kann, so dass der Stirnholzanteil in der Ober- und Unterseite relativ hoch ist und damit eine hohe Widerstandskraft gegen Maßveränderungen in vertikaler Richtung 20 bietet.

Da die Gurte 6a, 6b diese Funktionen umso besser erfüllen können, aus je mehr miteinander verleimten Schichten 8 sie bestehen, sind sie vorzugsweise aus Schichten aus Furnier, also als Furnierschichtholz, und nicht nur als Sperrholz ausgebildet.

Um Maß-Ungenauigkeiten hinsichtlich des Querschnitts, besondere der Breite B, der Ständer nicht über die Breite der bis zu 12 m langen Ständerschicht 4 aufzusummieren, sind gemäß **Figur 1a** in den einander zugewandten Schmalseiten der beiden Gurte 6a, b an einander entsprechenden Positionen in Breiten-Richtung 11 in definierten Abständen, beispielsweise für jeden fünften Ständer 4.5, 4.10 usw. Positionier-Ausnehmungen 23a, b vorgesehen, die - in der Aufsicht der **Figur 1a** - von der einen Hauptseite zur anderen Hauptseite der Quergurte 6a, b durchgehen und eine Länge entsprechend der Soll-Breite B eines Holzbalken-Ständers besitzen, wodurch an den Ständern im Endbereich in Ständer-Richtung 4' weniger lange Endzungen 25a, b entstehen.

Dadurch ist die Position in Breiten-Richtung 11 der in diesen Positionier-Ausnehmungen 23a, b eingelegten Holzständer 4.5, 4.10 usw. definiert, und dazwischen befinden sich - in diesem Fall jeweils vier - Holzbalkenständer 4.6 - 4.9, die diesen Zwischenraum ausfüllen, wobei sie einander kontaktieren können oder auch aufgrund Fertigungs-Ungenauigkeiten sehr geringe Abstände in Breiten-Richtung 11 zueinander einnehmen können.

In den Positionier-Ausnehmungen 23 sitzen somit Ständer 4.5 einer Sorte 4A gemäß **Figur 1c****,** deren Positionier-Ausnehmungen 24a, b und damit auch deren Endzungen 25a, b in Ständer-Richtung 4' kürzer sind als bei der Sorte 4B gemäß **Figur 1b****,** die in den Abschnitten zwischen den Positionier-Ausnehmungen 23 vorgesehen werden.

In der Stirnansicht der **Figur 1d** ist zusätzlich die Verbindung zwischen den einzelnen Ständern 4.1 usw. und den Gurten 6a, 6b dargestellt, hier durch Vernageln mittels Nägeln 13, die von der von den Gurten abgewandten, bei der Herstellung oben liegenden, Seite 4b aus durch die Endzungen 25a, b bis in den gegenüberliegenden Gurt 6a, 6b bei jedem der Ständer eingetrieben werden als Erstfixierung. Hierfür werden meist Schraubnägel eingetrieben, die ein Gewinde auf ihrer Außenseite besitzen und wieder herausgeschraubt werden können.

Um die Ständerschicht 4 zu einer fertigen Wandtafel 1 zu vervollständigen, eventuell nach, zusätzlichem Verklammern, werden zunächst gemäß **Figur 1e** auf einer Seite, vorzugsweise wieder der nach wie vor oben liegenden Seite 4b, in einer oder mehreren Lagen Beplankungs-Platten 5, meist aus einem nicht brennbaren Material wie Gipsplatten oder Gipsfaser-Platten, insbesondere vollflächig, auf die Ständerschicht 4 aufgebracht und - hier vorzugsweise mittels Klammern 13, die etwa bis zur Mitte der Dicke D der Ständerschicht 4 reichen - mit den Ständern in deren mittleren Bereich als auch durch die Gurte 6a, 6b durch mit deren Endzungen 25 a, b vernagelt oder verklammert.

Die Beplankung 5 erfüllt einen doppelten Zweck, zum einen der Feuerhemmung, indem die Beplankung 5 aus brandschutztechnisch wirksamem, insbesondere nicht brennbarem, Material, beispielsweise primär aus Gips oder einem anderen Steinmehlwerkstoff oder Calcium-Silikat, besteht, zum anderen soll die Beplankung 5 jedoch auch den Lastabtrag der Ständerschicht 4 in ihrer Hauptebene verbessern.

Zu diesem Zweck besitzt die Beplankung 5 den Faseranteil, vorzugsweise wiederum aus einem nicht brennbaren oder schlecht brennbaren, Material, beispielsweise aus mineralischen Werkstoffen, die in unregelmäßigen Verlaufsrichtungen angeordnet sind und damit der Beplankung 5 eine hohe Widerstandsfähigkeit gegen Kräfte in ihrer Hauptebene, also gegen Scherkräfte, geben.

Ein nicht brennbares oder schlecht brennbares Material kann auch dadurch erzielt werden, dass ein brennbares Material durch Beschichten oder Tränken mit einem brandhemmenden Material wie etwa Calcium-Silikat oder Wasserglas nicht brennbare oder schlecht brennbare Materialeigenschaften erhält.

Auch die Verbindung der einzelnen Ständer zueinander indirekt über die Vernagelung mit den Beplankungs-Platten wird verbessert.

Die Ständerschicht 4 sollte auch auf ihren vertikal verlaufenden Schmalseiten mit einer solchen brandschutztechnisch wirksamen, insbesondere brandhemmenden, Bekleidung 5 belegt sein, um das Eindringen von Feuer und Rauch in die Konstruktion zu behindern.

Anschließend erfolgt - nach einem Umdrehen der einseitig beplankten Ständerschicht 4 so, dass die Gurte 6a, b nun oben liegen - ein Beplanken meist auch auf der von den Gurten 6a, b abgewandten, oben liegenden Seite 4a, wobei in diesem Fall beim Vernageln sich die Nägel oder Klammern 13 nicht die Gurte erreichen oder sie gar durchdringen.

Die **Figuren 2b** **und** **2c** zeigen in der Aufsicht auf die Hauptebene und perspektivisch eine Ständer-Schicht 4 einer massiven Wandplatte 1, in der eine Türöffnung T sowie eine Fensteröffnung F sowie ein Installationskanal 21 - letzteres auf der Rauminnenseite - integriert sind, so wie in **Figur 2c** zusätzlich eine kleine Fensteröffnung.

**Figur 2a** zeigt im Detail, wie das Vorsehen einer solchen Fensteröffnung F oder Türöffnung T in einer solchen Ständerschicht 4 erfolgt:
Zu diesem Zweck wird statt einer definierten Anzahl von aufeinanderfolgenden, über ihre Länge durchgehenden, also normalen, Ständern an einer definierten Position in Breiten-Richtung 11 der Wandtafel 1 beispielsweise ein vorgefertigtes Fenster-Paket 4PF oder Tür-Paket 4PT zwischen die beiden Gurte 6a, b gesetzt, welches eine Fensteröffnung F bzw. Türöffnung T enthält zum Einsetzen eines Fensters, deren Breite geringer ist als die Breite des Fenster-Pakets 4PF.

Das Fenster-Paket 4PF besitzt somit eine Breite von vorzugsweise einem ganzzahligen Mehrfachen der Soll-Breite B eines Ständers.

Oberhalb und unterhalb der Fensteröffnung F verläuft quer zur Ständer-Richtung 4', also im verbauten Zustand der Wandtafel meist horizontal, ein Obergurt 4PFa bzw. 4PTa als Sturz sowie ein Untergurt 4PFb als Brüstung bei einer Fensteröffnung bzw. 4PTb als Schwelle bei einer Türöffnung mindestens über die gesamte Breite der Fensteröffnung F bzw. Türöffnung T.

Der Sturz erstreckt sich vorzugsweise über die gesamte Breite des Paketes 4PF bzw. 4PF. Unterhalb des Sturzes folgen beidseits der Öffnung mindestens je ein kürzerer Ständer als die normal langen Ständer, auf denen der Sturz aufliegt zum Lastabtrag

Je nach Abstand von Sturz, Brüstung oder Schwelle zu dem benachbarten Gurt 6a, 6b in Ständer-Richtung 4' können sich an diesen Obergurt oder Untergurt wiederum Teil-Ständer anschließen, mit denen Obergurt oder Untergurt fest verbunden sind, und in deren Endzungen insbesondere wiederum die Gurt-Ausnehmungen 24a, 24b eingearbeitet sind zur Aufnahme des weiterhin über die gesamte Breite der Wandtafel 1 und damit auch über die Fensteröffnung F und das Fenster-Paket 4PF durchgehenden Gurte 6a, 6b.

Da die Oberkante einer Fensteröffnung F als auch einer Türöffnung T in der Regel nur noch einen geringen Abstand zum oberen Gurt 6a aufweist, werden dort in aller Regel keine Teil-Ständer mehr eingesetzt, sondern der Obergurt 4PFa erstreckt sich als Sturz von der Öffnung bis zum oberen Ende der Ständer-Schicht 4. Vorzugsweise erstreckt sich in der Breite der Obergurt 4PFa auch über die gesamte Breite des entsprechenden Fenster-Paket 4PF oder Tür-Paketes 4PT.

Der Untergurt 4PFb - als Brüstung beim Fenster und als Schwelle bei der Tür - erstreckt sich in Breiten-Richtung dagegen meist nur über die Breite der Öffnung, und ist an seinen Enden mit den Teil-Ständern verbunden, die vom unteren Gurt 6b bis zum Sturz reichen.

Für die exakte Positionierung der Fensteröffnung F in Breiten-Richtung 11 besitzen die Gurte 6a, 6b eine Paket-Ausnehmung 27 analog der Positionier-Ausnehmungen 23a, b in den einander zugewandten Schmalseiten, jedoch mit einem mehrfachen der Länge der Paket--Ausnehmungen 23a, b - nämlich der Breite des Fenster-Paketes 4PF - und mit einer anderen Tiefe in Ständerrichtung 4', in der Regel mit einer größeren Tiefe b als die Tiefe a der Positionier-Ausnehmungen 23a, b.

Das vorgefertigte Fenster-Paket 4PF wird also - wenn mit der Herstellung der Ständerschicht an einem Ende der Gurte 6a, 6b, beispielsweise mit dem Ständer 4.1 begonnen wird - an der entsprechenden Position und wird dann zwischen die Paket-Ausnehmungen 27 eingesetzt.

Um mit der Breite eines Fenster-Paketes 4PF oder eines Tür-Paketes 4PT und damit der darin befindlichen Fenster-Öffnung F oder Tür-Öffnung T nicht an das Rastermaß der ganzzahligen Breite B eines Ständers gebunden zu sein, können innerhalb eines solchen Paketes - wie in **Figur 2b** bei dem kleineren Fenster dargestellt - auch ein Sonder-Ständer 4* verwendet werden - der insbesondere die Öffnung z.B. F auf einer Seite oder je einer Seite begrenzt - der eine von der Soll-Breite B abweichende Breite, etwa das 1,5-fache oder 2-fache, aufweist.

Ein solcher Sonder-Ständer 4* kann im Bereich der Öffnung z.B. F eine Ausnehmung aufweisen, wodurch die Breite der Öffnung z.B. F unabhängig vom Rastermaß basierend auf der Breite B eines normalen Ständers wird.

Ferner ist in den **Figuren 2b****,** **2c** - insbesondere auf der von den Gurten abgewandten Haupt-Seite 4b der massiven Ständerschicht 4 - ein Installationskanal 21 vorhanden, durch den in diesem Fall ein Elektrokabel vom Boden aus in der Ständerschicht 4 hochgeführt werden kann, wie dargestellt bis zu einem am oberen Ende des Installationskanals 21 vorgesehenen Installations-Durchbruch 21a in der Beplankung 5, z.B. für einen Lichtschalter am oberen Ende des Installationskanals 21. Die Beplankung 5 wird anschließend auf die Ständerschicht 4 gemäß der **Figuren 2b****, c** gelegt und deckt damit den Installationskanal 21 ab, wie in **Figur 3a** ersichtlich.

Alternativ kann der Installationskanal 21 jedoch auch über die gesamte Länge des Installations-Paketes oder Installations-Ständers - wenn das Installations-Paket lediglich die Breite eines einzigen Holzbalken-Ständers besitzt - in der er sich befindet, durchgehen.

Je nach Tiefe und Breite können auch andere Leitungen wie eine Wasserleitung in einem solchen Installationskanal 21 verlegt werden.

Die **Figuren 4a - 4d** zeigen eine Möglichkeit der Herstellung eines solchen Installations-Paketes:
Hierfür wird wiederum anstelle der Breite B eines oder mehrerer normaler Ständer der Sorte 4A oder 4B - bei einem Installationskanal 21 für nur ein Elektrokabel in der Regel nur ein Ständer - ersetzt durch ein Installations-Paket 4PInst - welches dementsprechend auch nur die Breite eines einzigen oder bei Bedarf auch eines ganzzahligen Mehrfachen der Soll-Breite B eines Ständers aufweisen kann - und welches extern vorgefertigt wird:
In der Dicken-Richtung 12 besteht das Installations-Paket 4PInst aus einer, meist brettförmigen, Installations-Basis 7 aus einem Holzwerkstoff - sei es aus Massivholz oder aus einer schichtverleimten Holzplatte - deren Erstreckung in Breiten-Richtung 11 vorzugsweise ein Vielfaches der benötigten Breite des Installation-Paketes 4PInst aufweist.

Auf dieser Installation-Basis 7 werden mehrere Schichten eines nicht brennbaren Materials, insbesondere Gipsplatten oder Gips-Faserplatten, aufgebracht und miteinander sowie mit der Installation-Basis 7 flächig verbunden, in aller Regel also nicht durch Vernageln oder Tackern, sondern durch z.B. Verkleben, bis der Gesamtaufbau die Dicke D der Ständerschicht und damit eines einzelnen Ständers aufweist.

Von einem solchen Schichtaufbau werden anschließend, zum Beispiel mittels einer Kreissäge 28 gemäß **Figur 4a****,** Streifen mit der benötigten Breite des Installations-Paketes, hier der Breite B eines einzigen Ständers gemäß **Figur 4b****,** abgeschnitten.

Der in Längsrichtung 4' des Installation-Paketes 4PInst herzustellende Installations-Kanal 21 wird gemäß **Figur 4c** durch Entlangfahren mit einem zum Beispiel Walzenfräser 29 in Ständerrichtung 4', also der Längsrichtung 10, über die gewünschte Länge erzielt.

Das gemäß **Figur 4d** so fertig gestellte Installations-Paket 4PInst wird bei der Herstellung der Ständerschicht 4 als Sonder-Paket anstelle der entsprechenden Anzahl von normalen Ständern zwischen den Gurten 6a, b verbaut.

Alternativ kann die Nut auch erst nach dem Verbauen des Installations-Paketes 4PInst in der Ständerschicht 4 eingebracht werden.

Damit ist der Querschnitt des Installation-Kanals 21 auf drei Seiten von nicht brennbarem Material umgeben, und für die vierte Seite des Querschnittes wird dies durch die anschließend aufgebrachte Beplankung der fertigen Ständerschicht 4 mit z.B. Gipsplatten erreicht.

Ein solches Installations-Paket 4PInst kann gemäß der **Figuren 8a****, b** ebenso in einer Leichtbau-Ständerschicht 4 benutzt und eingebaut werden:
Wie **Figur 8a** zeigt, weist eine solche Leichtbau-Ständerschicht 4 einen Tagrahmen auf aus einerseits in einem meist regelmäßigen Abstand, meist von etwa 60 cm, parallel zueinander angeordneten Holzbalken-Ständern 4a - z, die im verbauten Zustand der Wandtafel vertikal stehen, sowie andererseits einem über alle oberen Enden hinweg verlaufenden oberen Querbalken 6c und einem unter allen unteren Enden hinweg verlaufenden unteren Querbalken 6d, an denen die Holzbalken-Ständer stumpf ansetzen und mit diesen fest verbunden, meist vernagelt oder verklammert, sind.

Quer zur Hauptebene des Tragrahmens gemessen - siehe **Figur 8b** - besitzen die Holzbalken-Ständer 4a - z meist alle die gleiche Dicke, und zwar die gleiche Dicke wie die Querbalken 6c, d.

Frühestens, nachdem eine Seite des Tragrahmens mit einer geschlossenflächigen Beplankung 5 bedeckt ist, beispielsweise mit Holzwerkstoffplatten, die mit dem Tragrahmen vernagelt oder verklammert werden, werden die Hohlräume zwischen den Holzbalken-Ständern 4a - z mit Dämmmaterial 4a gefüllt. Vor oder nach dem Füllen wird die andere Seite des Tragrahmens durch eine weitere Beplankung 5 flächig verschlossen.

Wird ein im montierten Zustand vertikal verlaufender Installations-Kanal 21 in der Wandtafel benötigt, so wird ein Installations-Paket 4PInst - welches die gleiche Länge besitzt wie ein Holzbalken-Ständer 4a - z und dessen Breite nach Bedarf festgelegt werden kann - an der gewünschten Position zwischen zwei Holzbalken-Ständern und meist parallel zu diesen montiert durch Befestigen des jeweiligen Querbalkens 6c, d an der Stirnfläche des Installations-Paketes 4PInst, insbesondere dessen Installations-Basis 7.

Dabei kann - wie in **Figur 8b** dargestellt - das Installations-Paket 4PInst durchaus eine geringere Dicke - gemessen quer zur Hauptebene der Ständer-Schicht 4 - aufweisen als die Querbalken und/oder die Holzbalken-Ständer, oder auch die gleiche Dicke, und das Installations-Paket 4PInst mit dem Installations-Kanal 21 benachbart zu einer der Hauptseiten des Ständer-Paketes 4 montiert werden. Der verbleibende Abstand zur anderen Hauptseite kann dann mit Dämmmaterial 4a angefüllt werden.

Gemäß der **Figuren 5a bis 7c** sind die Gurte mit ihren Ausnehmungen so gestaltet, um eine Herstellung der Ständer-Schicht 4, vorzugsweise einschließlich der Beplankung 5, in einem möglichst weitgehend automatisierten Durchlaufverfahren zu ermöglichen, was hohe Kostenvorteile ergibt:
Wie in der Aufsicht der **Figur 5a** ersichtlich, befinden sich deshalb im Abstand der Länge der Ständer 2 in Förderrichtung 11, der Breiten-Richtung der herzustellenden Wandplatte, angeordnete Gurt-Auflagen 18, hier in Form von Rollen-Bahnen 18 aus einer Vielzahl von horizontal hintereinander angeordneten drehbaren, gegebenenfalls auch gesteuert antreibbaren, Transport-Rollen 30.

Auf jeder Rollen-Bahn 18 wird ein Gurt 6a, b aufgelegt mit gegeneinander weisenden Positionier-Ausnehmungen 23a, 23b, wobei der richtige Abstand in Ständerrichtung 4' sichergestellt wird durch beidseits, also auf der jeweiligen Außenseite des Gurtes 6a, 6, vorgesehene Gurt-Führungen 32a, b für die Gurte als Anschlag in der Höhen-Richtung der herzustellenden Wandplatte 1.

Die Fertigung einer Ständerschicht 4 beginnt, indem die beiden Gurte 6a, 6b auf ihre jeweilige Gurt-Auflage 18a, 18b aufgelegt und bis zu aktivierten, auf in Förderrichtung 11 an analogen Positionen vorhandenen, Stirn-Anschlägen 31 im Bewegungsweg der Quergurte 6a, 6b in Förderrichtung 11 vorwärtsgeschoben oder vorwärtsgefahren und - meist manuell - nach außen in Anlage an ihre Gurt-Führungen 32a, 32b gebracht werden gemäß **Figur 5a** **und** **Figur 6a****.**

Dann wird von oben der erste Holzbalken-Ständer 4.1, insbesondere unmittelbar, an den Stirn -Anschlägen 31, 31 auf den Anfang der beiden Gurte 6a, 6b - vorzugsweise automatisch - aufgelegt mit seinen Gurt-Ausnehmungen 24a, b zwischen den Gurten 6a, 6b nach unten weisend, sodass er nur mit jeder seiner Endzungen 25a, 25b auf dem vorderen Ende eines der beiden Quergurte 6a, b aufliegt und anschließend von oben mittels Nägeln 13 durch diese Endzungen 25a, 25b hindurch mit dem darunterliegenden Gurt 6a, b - vorzugsweise automatisch - vernagelt wird.

Vorzugsweise befindet sich ein Vorrat an Ständern der Sorte 4A z.B. über dem Bereich vor den Stirn-Anschlägen 31, aus dem - vorzugsweise automatisch - der erste Ständer 4.1 und nachfolgend die weiteren Ständer 4.ff aufgelegt und mit diesen vernagelt werden.

An der Position eines bestimmten, z.B. des fünften, Ständers 4.5 besitzen die beiden Quergurte 6a, 6b - wie in **Figur 5a** ersichtlich - je eine, einander zugewandte, sich durch die gesamte Dicke des Gurtes erstreckende, Positionier-Ausnehmung 23a, b sodass an dieser Position in Höhen-Richtung 10 der lichte Abstand zwischen den Gurten 6a, 6b größer ist.

Dementsprechend wird für das Einlegen an dieser z.B. fünften Position ein Ständer einer Sorte 4B benötigt, von denen ebenfalls ein Vorrat z.B. über dem Bereich vor den Stirn-Anschlägen 31 vorhanden ist, und dessen Endzungen 25a, b etwas kürzer sind entsprechend der Tiefe der Positionier-Ausnehmungen 23a, b. Dieser wird als Ständer 4.5 zwischen die Positionier-Ausnehmungen 23a, b eingelegt.

Grundsätzlich ist es egal, an welchen Positionen Positionier-Ausnehmungen 23a, b für einen Ständer der Sorte 4B vorgesehen sind, sofern der Abstand in Förderrichtung 11 zwischen den Positionier-Ausnehmungen 23a, b eines Gurtes vorzugsweise einem Vielfachen der Soll-Breite B entspricht, gegebenenfalls zuzüglich eines Zuschlages für Fertigungsungenauigkeiten.

Sobald der erste Ständer 4.1 aufgelegt und montiert, also vernagelt, ist, werden die Anschläge 31 deaktiviert, also aus dem Bewegungsweg der Quergurte 6a, b und der montierten Ständer entfernt, zum Beispiel nach unten zwischen den Transport-Rollen 30 weg verfahren.

Daraufhin kann die gesamte begonnene Ständerschicht 4 in Transportrichtung 11 vorwärts verfahren werden um die Soll-Breite B eines Ständers.

Theoretisch ist dies durch gesteuertes Antreiben der Transport-Rollen 30 möglich. Da hierbei jedoch Schlupf auftreten kann, wird bevorzugt stattdessen der erste montierte Ständer 4.1 und/oder das vordere Ende der beiden Quergurte 6a, b von einem oder besser zwei in Höhen-Richtung 10 zueinander beabstandeten Greifern 2 ergriffen, vorzugsweise geklemmt gehalten, die vorzugsweise an einem gemeinsamen Greiferarm 3 montiert sind.

Durch Vorwärtsfahren der Greifer 2, insbesondere des Greiferarmes 3, in Transportrichtung 11 um beispielsweise jeweils eine Soll-Breite B eines Ständers oder die Breite eines einzulegenden Sonder-Paketes, können nacheinander jeweils ein weiterer Ständer 4.2ff oder ein Sonder-Paket auf die Gurte 6a, b aufgelegt und mit diesen verbunden werden bis zum Fertigstellen der Ständer-Schicht 4.

Auf diese Art und Weise können automatische Auflege-Vorrichtungen 33a, b für die Ständer und automatische Nagel-Vorrichtungen 34 im Wesentlichen an ihrer Längsposition in Förderrichtung 11 verbleiben und müssen nicht in Förderrichtung 11 verfahrbar ausgebildet werden.

Wenn die Auflege-Vorrichtung - wie **Figur 7a** in gleicher Blickrichtung wie die **Figuren 6a****, b** zeigt - zum Auflegen der einzelnen Ständer ein Greifer 33 ist, beispielsweise am vorderen Ende eines Roboterarmes, so wird dieser den Ständer 4x in der Regel zwischen zwei Greifer-Zinken 33a, b geklemmt erhalten, die an den in und entgegen der Transportrichtung 11 weisenden Seitenflächen des Ständers 4x angreifen.

Dann besteht das Problem, dass eine Greifzinke 33b beim Absenken des Ständers 4x unmittelbar hinter dem zuvor montierten Ständer - oder beim ersten Ständer dem Längs-Anschlag 31 - mit diesem kollidieren würde.

Deshalb wird der zu montierende Ständer 4x auf einer etwa mittels eines Stellzylinders 36 höhenverstellbaren Ständer-Auflage 35 abgelegt, in einer solchen Ablage-Höhe, dass einerseits die Greifzinke 33b noch nicht mit dem benachbarten vorangehend montierten Ständer kollidiert und andererseits vorzugsweise der Ständer 4x noch nicht mit seinem Mittelteil zwischen die beiden Gurte 6a, b eingetaucht ist.

Nach Entfernen des Greifers 33 wird gemäß **Figur 7c** der Ständer 4x von oben mittels einer Pressvorrichtung 38 nach unten gedrückt bis zur Auflage der Endzungen 25 a, b auf den Gurten 6a, b, wofür natürlich die Ständer-Auflage 35 ebenfalls weiter abgesenkt werden muss.

Vor dem Eindrücken zwischen die Gurte 6a, b kann gemäß **Figur 7b** der Ständer 4x - vorzugsweise noch in der Ablage-Höhe befindlich - mittels eines Schiebers 37 noch mit geringem Widerstand in Transportrichtung 11 gegen einen Ständer-Anschlag 39 oder den letzten zuvor montierten Ständer in Anlage geschoben werden. Während des nach-unten-drückens des Ständers, bis seine Endzungen auf den Gurten 6a, b aufliegen, drückt der Schieber 37 jedoch nicht gegen den Ständer, sondern ist vorzugsweise von diesem etwas nach hinten auf Abstand gefahren.

Der Ständer-Anschlag 39 für den vom Greifer 33 gehaltenen Ständer 4x dient in vertikaler Richtung als Anschlag für die Greifzinke 33b und in Transportrichtung 11 als Anschlag für den gehaltenen Ständer 4x.

Vorzugsweise ist dieser Ständer-Anschlag 39 oberhalb des aktivierten Stirnanschlages 31 und/oder des zuletzt montierten Ständers angeordnet.

Vorzugsweise ist dieser Ständer-Anschlag 39 mit seiner entgegen der Transportrichtung 11 weisenden Kontaktfläche in Transportrichtung 11 geringfügig vor dem Stirnanschlag 31 angeordnet.

### BEZUGSZEICHENLISTE

- 1: Wandtafel
- 2: Greifer
- 3: Greiferarm
- 4: Ständerschicht
- 4': Ständer-Richtung
- 4a, b: Seite
- 4.1, 4.2: Holzbalken-Ständer
- 4A, B: Sorte von Holzbalken-Ständern
- 4P: Ständerpaket
- 4PT: Türpaket
- 4PF: Fensterpaket
- 4PFa: Obergurt
- 4PFb: Untergurt
- 4PInst: Installationspaket
- 5: Beplankungs-Platte, Beplankung
- 5*: Installations-Beplankung
- 6a, b: Gurt
- 6c, d: Querbalken
- 7: Installations-Basis
- 8: Schicht
- 9: Faserverlauf
- 10: Höhenrichtung Tafel
- 11: Querrichtung, Breiten-Richtung, Förderrichtung
- 12: Dicken-Richtung
- 13: Schraube, Nagel, Klammer
- 14: Dämmkörper
- 14a: Dämmkörper-Wand
- 15: Wetterschutz-Schicht
- 16: Luftspalt
- 17: Rippe
- 18a, b: Gurt-Auflage
- 19: horizontale Richtung
- 20: vertikale Richtung
- 21: Installations-Kanal
- 21a: Installation-Durchbruch
- 22: Installations-Ausnehmung
- 23: Positionier-Ausnehmung
- 24a, b: Quergurt-Ausnehmung
- 25a, b: Endzunge
- 26: Lattung
- 27: Paket-Ausnehmung
- 28: Sägeblatt
- 29: Fräser
- 30: Transportrolle
- 31: Stirn-Anschlag
- 32a, b: Gurt-Führung Seiten-Anschlag
- 33: Auflege-Vorrichtung, Greifer
- 33a, b: Auflege-Vorrichtung
- 34: Nagel-Vorrichtung
- 35: höhenverstellbare Ständer-Auflage
- 36: Stellzylinder
- 37: Schieber
- 38: Einpress-Vorrichtung
- 39: Ablage-Anschlag

- 50: Außenwand

- 60: Geschossdecke

- 100: Gebäude

- a: Tiefe 23
- b: Tiefe 27
- B: Soll-Breite Ständer
- d: Dicke Gurt
- D: Dicke Ständer und Ständer-Schicht
- F: Fensteröffnung
- T: Türöffnung

## Patentansprüche

1. **Wandtafel** (1) zum Erstellen eines Gebäudes mit
einer Ständer-Schicht (4) umfassend
Holzbalken-Ständer (4.1, 4.2), die bei einer im Gebäude montierter Wandtafel (1) mit ihrer Ständer-Richtung (4') vertikal verlaufen,
die am oberen und unteren Ende über einen jeweils quer zu deren Ständer-Richtung (4') verlaufenden Gurt (6a, b) miteinander verbunden sind,
sowie einer oder mehreren flächigen, sich insbesondere über die gesamte Wandtafel (1) erstreckenden, Beplankung (5) auf wenigstens einer Seite der Ständer-Schicht (4),
wobei die Wandtafel (1) ein Installations-Paket (4PInst) in der Ständer-Schicht (4) aufweist, wobei das Installations-Paket (4PInst) im Querschnitt zu seiner Längsrichtung (10), die insbesondere die größte Erstreckungsrichtung des Installations-Paketes (4PInst) ist, eine Installations-Basis (7) und eine Einhausung mit einem, insbesondere in Längsrichtung (10) verlaufenden, Installations-Kanal (21) darin aufweist, der auf allen Seiten bis auf die mit der Außenseite des Installations-Paketes (4PInst) fluchtende Außenseite des Installations-Kanals (21) von brandschutztechnisch wirksamem, insbesondere nicht brennbarem, Material eingehaust ist, und
wobei die Ständer-Schicht (4) aus eng nebeneinander, insbesondere quasi-lückenlos, angeordneten Holzbalken-Ständern (4.1, 4.2) besteht,
wobei die Gurte (6a, b) in Dicken-Richtung (12) der Ständer-Schicht (4) eine geringere Dicke (d) als die Ständer-Schicht (4) aufweisen und beide in Dicken-Richtung (12) nur auf einer, nämlich der gleichen, Seite (4a) der Ständer-Schicht (4) angeordnet sind, und
mit ihrem Querschnitt in endseitigen Gurt-Ausnehmungen (24) der Holzbalken-Ständer (4.1 - 4.z) angrenzend an verbleibenden Endzungen (25a, b) liegen.

2. Wandtafel nach Anspruch 1,
**dadurch gekennzeichnet, dass**
- die Dicke (d) der Gurte (6a, b) maximal 30 %, besser maximal 25 %, maximal 20 % der Dicke (D) der Ständer-Schicht (4) beträgt
und/oder
- die Dicke (d) der Gurte (6a, b) maximal 45 mm, insbesondere maximal 35 mm, insbesondere maximal 25 mm beträgt
und/oder
- die Dicke (d) der Endzungen (25a, b) mindestens 55 mm, insbesondere mindestens 60 mm, insbesondere mindestens 65 mm beträgt.

3. Wandtafel nach einem der vorhergehenden Ansprüche,
**dadurch gekennzeichnet, dass**
- entlang der Gurte (6a, b) in definierten Abständen und an einander entsprechenden Positionen und einander gegenüberliegend Positionier-Ausnehmungen (23) mit der Breite (b) eines Holzbalken-Ständers (4.1) vorhanden sind, zwischen denen sich Ständer befinden, deren Gurt-Ausnehmung (24a, b) und Endlasche (25a, b) dann kürzer ist als bei Ständern abseits der Positionier-Ausnehmungen (23).

4. Wandtafel nach einem der vorhergehenden Ansprüche,
**dadurch gekennzeichnet, dass**
- die Gurte (6a, b) in Längsrichtung (10) nicht über die Enden der Holzbalken-Ständer (4.1 - 4z) vorstehen, insbesondere bündig mit diesen abschließen, gegebenenfalls gegenüber diesen zurückstehen.

5. Wandtafel nach einem der vorhergehenden Ansprüche,
**dadurch gekennzeichnet, dass**
- die Holzbalken-Ständer (4.1 - 4z) aus gewachsenem Holz bestehen mit Faserrichtung (9) primär in Längsrichtung (10) der Holzbalken-Ständer (4.1 - 4z),
- die Quergurte (6a, b) aus schichtverleimtem Holz, insbesondere Sperrholz, insbesondere Furnier-Sperrholz, mit insbesondere mindestens fünf Schichten (8) und vorzugsweise sich kreuzenden Faserverlauf bezüglich der einzelnen Schichten (8), bestehen.

6. Wandtafel nach einem der vorhergehenden Ansprüche,
**dadurch gekennzeichnet, dass**
- die Beplankungsplatte (5) aus brandschutzechnisch wirksamem, insbesondere brandhemmendem Material besteht,
- insbesondere eine Gips-Kartonplatte,
- vorzugsweise eine mit, insbesondere unbrennbaren, Fasern stabilisierte Gips-Faserplatte ist.

7. Wandtafel nach einem der vorhergehenden Ansprüche,
**dadurch gekennzeichnet, dass**
- jeder Holzbalken-Ständer (4.1 - 4z) mit jedem der Gurte (6a, b) mittels zweier Schrauben (13) oder Nägel (13) oder Klammern (13) verbunden ist.

8. Wandtafel nach Anspruch 7,
**dadurch gekennzeichnet, dass**
- die Schrauben (13) oder Nägel (13), insbesondere Schraubnägel, oder Klammern von der vom Gurt (6a, b) abgewandten Seite (4b) aus durch die Ständer-Schicht (4) bis in den Gurt (6a, b) eingebracht sind,
und/oder
- die Schrauben (13) oder Nägel (13) oder Klammern durch die Beplankungs-Platte (5) und gegebenenfalls den Gurt (6a, b) hindurch bis in die Holzbalken-Ständer (4.1 - 4z) eingebracht sind.

9. Wandtafel nach einem der vorhergehenden Ansprüche,
**dadurch gekennzeichnet, dass**
- bei mehreren Beplankungs- oder Bekleidungs-Platten (5) diese in Querrichtung (11) zu der Längsrichtung (10) der Holzbalken-Ständer (4.1 - 4z) auf einem der Holzbalken-Ständer (4.1 - 4z) aneinandergrenzen.

10. Wandtafel nach einem der vorhergehenden Ansprüche,
**dadurch gekennzeichnet, dass**
die eng nebeneinander angeordneten Holzbalken-Ständer (4.1 - 4p) zumindest ein Ständer-Paket (4P) definieren und dass die Wandtafel ein Sonder-Paket umfasst, insbesondere
- ein Tür-Paket (4PT), welches eine Türöffnung (T), gegebenenfalls eingefasst von Laibungs-Hölzern, enthält
oder
- ein Fenster-Paket (4PF), welches eine Fensteröffnung (F), gegebenenfalls eingefasst von Laibungs-Hölzern, enthält,
wobei das Sonderpaket insbesondere eine Breite (B) des einfachen oder eines ganzzahligen Mehrfachen der Breite (b) eines Holzbalken-Ständers (4.1) aufweist.

11. **Verfahren** zum Herstellen einer Wandtafel (1) nach einem der vorhergehenden Ansprüche, wobei die Ständer-Schicht (4) im Durchlaufverfahren hergestellt wird durch
a) Anordnen zweier Gurte (6a, b) im richtigen Ständer-Längsabstand und mit Freiraum dazwischen nach unten mit ihren Stirnflächen in definierter Position, insbesondere an einem Stirn-Anschlag (31),
b) Dazwischensetzen eines ersten Ständers (4.1) durch Auflegen der Endzungen (25a, b) des Ständers (4.1) auf den beiden Gurten (6a, b), sodass die Gurte in den Gurt-Ausnehmungen (24a, b) liegen,
c) Fixieren, insbesondere Verschrauben, Verklammern oder Vernageln, dieses Ständers durch seine Endzungen (25a, b) hindurch gegenüber den beiden Quergurten (6a, b),
d) Einsetzen des nächsten Ständers (4.2) zwischen die Gurte (6a, b) hinter dem letzten, insbesondere bereits an den Gurten (6a, b) fixierten, Ständer (4.1),
e) Fixieren, insbesondere Verschrauben oder Vernageln oder Verklammern, dieses Ständers durch seine Endzungen hindurch gegenüber den beiden Gurten (6a, b),
f) Wiederholen der Schritte d) und e), bis über die gesamte Länge der Quergurte (6a, b) deren Ständer-Längsabstand mit Holzbalken-Ständern (4.1 - 4.z) angefüllt ist.
**dadurch gekennzeichnet, dass**
- in den Schritten d) und e) anstelle eines oder mehrerer einzelner Ständer (4.2) ein Installations-Paket (4PInst) mit einer Breite des Einfachen oder ganzzahligen Mehrfachen der Breite (b) eines einzelnen Ständers eingelegt wird.

12. Verfahren nach Anspruch 11,
**dadurch gekennzeichnet, dass**
- zwischen den Schritten b) und c) der nächste Ständer (4.2) oder das nächste Sonder-Paket (4P) an den vorhergehenden Ständer (4.1) herangeschoben wird.

13. Verfahren nach einem der vorhergehenden Verfahrens-Ansprüche,
**dadurch gekennzeichnet, dass**
nach dem Fixieren jedes oder einer definierten Anzahl von Ständern (4.1, 4.2, 4.3) zwischen den Gurten (6a, b) die entstehende Ständer-Schicht (4) und/oder der wenigstens eine Stirnanschlag (31)
- entweder um die Breite eines Holzbalken-Ständers oder eines Sonder-Paketes vorwärtsbewegt wird,
- insbesondere nach Deaktivieren des Stirnanschlages (31).,

14. Verfahren nach einem der vorhergehenden Verfahrens-Ansprüche,
**dadurch gekennzeichnet, dass**
zum Vorwärtsbewegen der entstehenden Ständer-Schicht der erste Holzbalken-Ständer (4.1) mit den daran befestigten Gurten (6a, b) von einem Greifer erfasst und in Transportrichtung (10) definiert schrittweise vorwärts bewegt wird.

15. Verfahren nach einem der vorhergehenden Verfahrens-Ansprüche, wobei
- die beiden Gurte (6a, b) in den einander zugewandten schmalen Längsseiten an einander entsprechenden Längs-Positionen Positionier-Ausnehmungen (23) mit einer Länge entsprechend der Breite (b) eines Ständers (4.1) aufweisen,
**dadurch gekennzeichnet, dass**
- in den Bereichen abseits der Positionier-Ausnehmungen (23) Ständer einer Sorte A, die kurze Endzungen (25a, b) aufweisen, eingelegt werden,
- zwischen zwei Positionier-Ausnehmungen (23) Ständer einer Sorte B, die kurze Endzungen (25a, b) aufweisen, eingelegt werden.

16. Verfahren nach einem der vorhergehenden Verfahrens-Ansprüche,
**dadurch gekennzeichnet, dass**
nach Fertigstellen der Ständer-Schicht (4) deren Beplankung erfolgt durch
g) Auflegen mindestens einer Schicht von Beplankungs-Platten (5) auf die Oberseite der fertig gestellten Ständer-Schicht (4),
h) Fixieren, insbesondere Verschrauben oder Vernageln oder Verklammern, dieser Beplankungs-Platten (5) gegenüber der Ständer-Schicht (4),
i) Wenden der Ständer-Schicht (4), sodass die daran befestigten Beplankungs-Platten (5) nach unten weisen und die Gurte (6a, b) nach oben weisen,
k) Wiederholen der Schritte g) und h) auf der nun oben liegenden Seite der Ständer-Schicht (4).

## Claims

1. Wall panel (1) for constructing a building, having a stud layer (4) comprising timber-beam studs (4.1, 4.2) which, when the wall panel (1) is mounted in the building, run vertically in their stud direction (4'), and which at the top and bottom are connected to one another by a respective rail (6a, b) running transversely to their stud direction (4'),
as well as one or more planar sheathings (5), in particular extending over the entire wall panel (1), on at least one side of the stud layer (4),
wherein the wall panel (1) has an installation package (4Plnst) in the stud layer (4), wherein the installation package (4Plnst), in cross-section to its longitudinal direction (10), which is in particular the direction in which the installation package (4PInst) extends the most, has an installation base (7) and an enclosure with an installation duct (21) therein, running in particular in the longitudinal direction (10), which is enclosed on all sides by material effective for fire protection, in particular non-combustible material, except for the outer side of the installation duct (21) that is flush with the outer side of the installation package (4PInst), and
wherein the stud layer (4) consists of timber-beam studs (4.1, 4.2) arranged close together, in particular virtually without gaps,
wherein the rails (6a, b), in the thickness direction (12) of the stud layer (4), have a smaller thickness (d) than the stud layer (4) and both, in the thickness direction (12), are arranged only on one, namely the same side (4a) of the stud layer (4), and
with their cross-section lie in end-side rail recesses (24) of the timber-beam studs (4.1 - 4.z), adjacent to the remaining end tongues (25a, b).

2. Wall panel according to claim 1,
**characterised in that**
- the thickness (d) of the rails (6a, b) is at most 30%, preferably at most 25%, at most 20% of the thickness (D) of the stud layer (4)
and/or
- the thickness (d) of the rails (6a, b) is at most 45 mm, in particular at most 35 mm, in particular at most 25 mm
and/or
- the thickness (d) of the end tongues (25a, b) is at least 55 mm, in particular at least 60 mm, in particular at least 65 mm.

3. Wall panel according to any of the preceding claims,
**characterised in that**
- along the rails (6a, b), positioning recesses (23) having the width (b) of a timber-beam stud (4.1) are present at defined intervals and at corresponding, mutually opposite positions, between which there are studs whose rail recess (24a, b) and end tongue (25a, b) are then shorter than in studs away from the positioning recesses (23).

4. Wall panel according to any of the preceding claims,
**characterised in that**
- the rails (6a, b) do not project in the longitudinal direction (10) beyond the ends of the timber-beam studs (4.1 - 4z), in particular end flush with them, and where appropriate are set back relative to them.

5. Wall panel according to any of the preceding claims,
**characterised in that**
- the timber-beam studs (4.1 - 4z) consist of solid (sawn) timber with the grain direction (9) primarily in the longitudinal direction (10) of the timber-beam studs (4.1 - 4z),
- the transverse rails (6a, b) consist of laminated wood, in particular plywood, in particular veneer plywood, with in particular at least five layers (8) and preferably with crossing fibre orientation in the individual layers (8).

6. Wall panel according to any of the preceding claims,
**characterised in that**
- the sheathing panel (5) consists of material effective for fire protection, in particular flame-retardant material,
- in particular a plasterboard,
- preferably a gypsum fibreboard stabilised with fibres, in particular non-combustible fibres.

7. Wall panel according to any of the preceding claims,
**characterised in that**
- each timber-beam stud (4.1 - 4z) is connected to each of the rails (6a, b) by two screws (13) or nails (13) or staples (13).

8. Wall panel according to claim 7,
**characterised in that**
- the screws (13) or nails (13), in particular screw nails, or staples are inserted from the side (4b) facing away from the rail (6a, b) through the stud layer (4) into the rail (6a, b),
and/or
- the screws (13) or nails (13) or staples are inserted through the sheathing panel (5) and where appropriate the rail (6a, b) into the timber-beam studs (4.1 - 4.z).

9. Wall panel according to any of the preceding claims,
**characterised in that**
- where there are several sheathing or facing panels (5), these abut, in the transverse direction (11) to the longitudinal direction (10) of the timber-beam studs (4.1 - 4.z), on one of the timber-beam studs (4.1 - 4.z).

10. Wall panel according to any of the preceding claims,
**characterised in that**
the timber-beam studs (4.1 - 4p) arranged close to one another define at least one stud package (4P) and that the wall panel comprises a special package, in particular
- a door package (4PT) which contains a door opening (T), optionally enclosed by reveal timbers,
or
- a window package (4PF) which contains a window opening (F), optionally enclosed by reveal timbers,
wherein the special package has in particular a width (B) equal to the simple or an integral multiple of the width (b) of a timber-beam stud (4.1).

11. Method for producing a wall panel (1) according to any of the preceding claims,
wherein the stud layer (4) is produced in a continuous process by
a) arranging two rails (6a, b) at the correct stud longitudinal spacing and with free space between them, with their end faces facing downwards in a defined position, in particular against an end stop (31),
b) inserting a first stud (4.1) between them by placing the end tongues (25a, b) of the stud (4.1) on the two rails (6a, b), so that the rails lie in the rail recesses (24a, b),
c) fixing, in particular screwing, stapling or nailing, this stud through its end tongues (25a, b) to the two transverse rails (6a, b),
d) inserting the next stud (4.2) between the rails (6a, b) behind the last stud, in particular already fixed to the rails (6a, b), (4.1),
e) fixing, in particular screwing or nailing or stapling, this stud through its end tongues opposite to the two rails (6a, b),
f) repeating steps d) and e) until, over the entire length of the transverse rails (6a, b), their stud longitudinal spacing is filled with timber-beam studs (4.1 - 4.z).
**characterised in that**
- in steps d) and e), instead of one or more individual studs (4.2), an installation package (4PInst) having a width equal to the simple or an integral multiple of the width (b) of a single stud is inserted.

12. Method according to claim 11,
**characterised in that**
- between steps b) and c) the next stud (4.2) or the next special package (4P) is pushed up to the preceding stud (4.1).

13. Method according to one of the preceding method claims,
**characterised in that**
after fixing each stud or a defined number of studs (4.1, 4.2, 4.3) between the rails (6a, b), the resulting stud layer (4) and/or the at least one end stop (31)
- either is moved forwards by the width of a timber-beam stud or of a special package,
- in particular after deactivating the end stop (31).

14. Method according to one of the preceding method claims,
**characterised in that**
to move the resulting stud layer forwards, the first timber-beam stud (4.1), with the rails (6a, b) fastened thereto, is grasped by a gripper and moved forwards in defined steps in the transport direction (10).

15. Method according to any of the preceding method claims, wherein
- the two rails (6a, b) have, on the narrow longitudinal sides facing one another and at corresponding longitudinal positions, positioning recesses (23) with a length corresponding to the width (b) of a stud (4.1),
**characterised in that**
- in the regions away from the positioning recesses (23), studs of a type A which have short end tongues (25a, b) are inserted,
- between two positioning recesses (23), studs of a type B which have short end tongues (25a, b) are inserted.

16. Method according to any of the preceding method claims,
**characterised in that**
after completing the stud layer (4), its sheathing is carried out by
g) placing at least one layer of sheathing panels (5) on the upper side of the finished stud layer (4),
h) fixing, in particular screwing or nailing or stapling, these sheathing panels (5) opposite to the stud layer (4),
i) turning the stud layer (4) so that the sheathing panels (5) fastened thereto face downwards and the rails (6a, b) face upwards,
k) repeating steps g) and h) on the side of the stud layer (4) that now faces upwards.

## Revendications

1. **Panneau mural** (1) pour construire un bâtiment, avec
une couche de montants (4) comprenant
des montants en poutres de bois (4.1, 4.2) qui, lorsque le panneau mural (1) est monté dans le bâtiment, s'étendent verticalement dans le sens des montants (4'),
sont reliés à leurs extrémités supérieure et inférieure par une sangle (6a, b) s'étendant transversalement par rapport au sens des montants (4') perpendiculaires à leur direction verticale (4'),
ainsi qu'un ou plusieurs panneaux plats (5) s'étendant en particulier sur l'ensemble du panneau mural (1) sur au moins un côté de la couche de montants (4),
dans lequel le panneau mural (1) comporte un paquet d'installation (4PInst) dans la couche de montants (4), dans lequel le paquet d'installation (4PInst) présente, dans la section transversale par rapport à sa direction longitudinale (10), qui est en particulier la direction d'extension maximale du paquet d'installation (4Plnst), une base d'installation (7) et un boîtier avec un canal d'installation (21) s'étendant en particulier dans la direction longitudinale (10), qui est entouré sur tous les côtés, à l'exception du côté extérieur du canal d'installation (21) aligné avec le côte extérieur du paquet d'installation (4PInst), d'un matériau efficace en matière de protection contre l'incendie, en particulier d'un matériau incombustible, et
dans lequel la couche de montants (4) est constituée de montants en poutres de bois (4.1, 4.2) disposés étroitement les uns à côté des autres, en particulier de manière quasi continue, dans lequel les sangles (6a, b) présentent, dans le sens de l'épaisseur (12) de la couche de montants (4), une épaisseur (d) inférieure à celle de la couche de montants (4) et sont disposées toutes deux dans le sens de l'épaisseur (12) uniquement sur un seul côté, à savoir le même côté (4a) de la couche de montants (4), et
dont la section transversale est adjacente aux languettes d'extrémité restantes (25a, b) dans des évidements d'extrémité de sangle (24) des montants en poutres de bois (4.1 - 4.z).

2. Panneau mural selon la revendication 1,
**caractérisé en ce que**
- l'épaisseur (d) des sangles (6a, b) est au maximum de 30 %, mieux en particulier au maximum de 25 %, au maximum de 20 % de l'épaisseur (D) de la couche de montants (4) et/ou
- l'épaisseur (d) des sangles (6a, b) est au maximum de 45 mm, en particulier au maximum de 35 mm, en particulier au maximum de 25 mm,
et/ou
- l'épaisseur (d) des languettes d'extrémité (25a, b) est d'au moins 55 mm, en particulier d'au moins 60 mm, en particulier d'au moins 65 mm.

3. Panneau mural selon l'une des revendications précédentes,
**caractérisé en ce que**
- le long des sangles (6a, b), à des intervalles définis et à des positions correspondantes et opposées les unes aux autres, se trouvent des évidements de positionnement (23) ayant la largeur (b) d'un montant en poutres de bois (4.1), entre lesquels se trouvent des montants dont l'évidement de sangle (24a, b) et la languette d'extrémité (25a, b) sont alors plus courts que ceux des montants situés à l'écart des évidements de positionnement (23).

4. Panneau mural selon l'une des revendications précédentes,
**caractérisé en ce que**
- les sangles (6a, b) ne dépassent pas dans la direction longitudinale (10) des extrémités des montants en poutres de bois (4.1 - 4z), en particulier qu'elles affleurent celles-ci ou, le cas échéant, qu'elles sont en retrait par rapport à celles-ci.

5. Panneau mural selon l'une des revendications précédentes,
**caractérisé en ce que**
- les montants en poutres de bois (4.1 - 4z) sont en bois massif avec une direction des fibres (9) principalement dans la direction longitudinal (10) des montants en poutres de bois (4.1 - 4z),
- les sangles transversales (6a, b) sont en bois lamellé-collé, en particulier en contreplaqué, en particulier en contreplaqué plaqué, avec en particulier au moins cinq couches (8) et de préférence une direction des fibres croisé par rapport aux différentes couches (8).

6. Panneau mural selon l'une des revendications précédentes,
**caractérisé en ce que**
- le panneau de revêtement (5) est constitué d'un matériau efficace en matière de protection contre l'incendie, en particulier d'un matériau ignifuge,
- en particulier d'un panneau de plâtre cartonné,
- de préférence d'un panneau de de plâtre fibré stabilisé avec des fibres, en particulier incombustibles.

7. Panneau mural selon l'une des revendications précédentes,
**caractérisé en ce que**
- chaque montant en poutres de bois (4.1 - 4z) est relié à chacune des sangles (6a, b) au moyen de deux vis (13) ou clous (13) ou agrafes (13).

8. Panneau mural selon la revendication 7,
**caractérisé en ce que**
- les vis (13) ou clous (13), en particulier les clous à vis, ou agrafes sont insérés depuis le côté (4b) opposé à la sangle (6a, b) à travers la couche de montants (4) jusque dans la sangle (6a, b),
et/ou
- les vis (13) ou les clous (13) ou les agrafes sont insérés à travers le panneau de revêtement (5) et, le cas échéant, la sangle (6a, b) jusque dans les montants en poutres de bois (4.1 - 4z).

9. Panneau mural selon l'une des revendications précédentes,
**caractérisé en ce que**
- en cas de plusieurs panneaux de revêtement ou de bardage (5), ceux-ci sont adjacents perpendiculairement (11) à la direction longitudinale (10) des montants en poutres de bois (4.1 - 4z) sur l'un des montants en poutres de bois (4.1 - 4z).

10. Panneau mural selon l'une des revendications précédentes,
**caractérisé en ce que**
les montants en poutres de bois (4.1 - 4p) disposés étroitement les uns à côté des autres définissent au moins un paquet de montants (4P) et **en ce que** le panneau mural comprend un paquet spécial, en particulier
- un paquet de porte (4PT) qui comprend une ouverture de porte (T), éventuellement encadrée par des bois d'embrasure,
ou
- un paquet de fenêtre (4PF) qui comprend une ouverture de fenêtre (F) éventuellement encadrée par des bois d'embrasure,
dans lequel le paquet spécial présente en particulier une largeur (B) égale à la largeur (b) d'un montant en poutres de bois (4.1) ou à un multiple entier de celle-ci.

11. **Procédé** de fabrication d'une panneau mural (1) selon l'une des revendications précédentes,
dans lequel la couche de montants (4) est fabriquée selon un procédé continu, par
a) disposer deux sangles (6a, b) à la bonne distance longitudinale entre les montants et avec un espace libre entre eux vers le bas, leurs faces frontales dans une position définie, en particulier au niveau d'une butée frontale (31),
b) intercaler un premier montant (4.1) en posant les languettes d'extrémité (25a, b) du montant (4.1) sur les deux sangles (6a, b) de manière à ce que les sangles se trouvent dans les évidements de sangle (24a, b),
c) fixer, en particulier visser, agrafer ou clouer, ce montant par ses languettes d'extrémité (25a, b) par rapport aux deux sangles transversales (6a, b),
d) insérer le montant suivant (4.2) ou le paquet spécial (4P) entre les sangles (6a, b) derrière le dernier montant (4.1), en particulier celui déjà fixé aux sangles (6a, b),
e) fixer, en particulier visser, clouer ou agrafer, ce montant à travers ses languettes d'extrémité par rapport aux deux sangles (6a, b),
f) répéter les étapes d) et e) jusqu'à ce que la distance longitudinale entre les montants soit comblée sur toute la longueur des sangles transversales (6a, b) avec des montants en poutres de bois (4.1 - 4.z),
**caractérisé en ce que**
- dans les étapes d) et e) au lieu d'un ou de plusieurs montants (4.2) un paquet d'installation (4PInst) est utilisé ayant une largeur égale à la largeur (b) d'un seul montant ou à un multiple entier de celle-ci.

12. Procédé selon la revendication 11,
**caractérisé en ce que**
entre les étapes b) et c), le montant suivant (4.2) ou le paquet spécial suivant (4P) est poussé vers le montant précédent (4.1).

13. Procédé selon l'une des revendications de procédé précédentes,
**caractérisé en ce que**
après la fixation de chaque montant ou d'un nombre défini de montants (4.1, 4.2, 4.3) entre les sangles (6a, b), la couche de montants (4) ainsi formée et/ou ladite au moins une butée frontale (31) sont avancées,
- soit de la largeur d'un montant en poutres de bois soit d'un paquet spécial,
- en particulier après la désactivation de la butée frontale (31).

14. Procédé selon l'une des revendications de procédé précédentes,
**caractérisé en ce que**
pour faire avancer la couche de montants en formation, le premier montant en poutre de bois (4.1) avec les sangles (6a, b) qui y sont fixées est saisi par une pince et avancé de manière définie par étapes dans la direction de transport (10).

15. Procédé selon l'une des revendications de procédé précédentes, dans lequel
- les deux sangles (6a, b) présentent, dans les côtés longitudinaux étroits tournés l'un vers l'autre, à des positions longitudinales correspondantes, des évidements de positionnement (23) d'une longueur correspondant au moins à la largeur (b) d'un montant (4.1),
**caractérisé en ce que**
- dans les zones éloignées des évidements de positionnement (23), sont insérés des montants d'un type A qui présentent les languettes d'extrémité (25a, b) courtes,
- entre deux évidements de positionnement (23) opposés l'un à l'autre sont insérés des montants d'un type B qui présentent des languettes d'extrémité (25a, b) courtes.

16. Procédé selon l'une des revendications de procédé précédentes,
**caractérisé en ce que**
après l'achèvement de la couche de montants (4), son revêtement est réalisé par
g) poser au moins une couche de panneaux de revêtement (5) sur la face supérieure de la couche de montants (4) achevée,
h) fixer, en particulier visser, clouer ou agrafer, ces panneaux de revêtement (5) par rapport à la couche de montants (4),
i) retourner la couche de montants (4) de manière à ce que les panneaux de revêtement (5) qui y sont fixés soient orientés vers le bas et que les sangles (6a, b) soient orientées vers le haut,
k) répéter les étapes g) et h) sur la face désormais supérieure de la couche de montants (4).
